# EUROPÄISCHE PATENTSCHRIFT

(11) **EP 1 312 565 B1**
(45) Veröffentlichungstag und Bekanntmachung des Hinweises auf die Patenterteilung: **24.09.2003**
(21) Anmeldenummer: 02015156.9
(22) Anmeldetag: 06.07.2002
(51) Int. Cl.: B65D 85/68

(54) **Versandgestell für Motorräder**
Transport frame for motorcycles
Châssis de transport pour motocyclettes

(30) Priorität: 05.10.2001 DE 20116389 U
(43) Veröffentlichungstag der Anmeldung: 21.05.2003
(73) Patentinhaber: W. Feil GmbH, 59909 Bestwig-Nuttlar (DE)
(72) Erfinder: Feil, Erkmar-Karl, 59909 Bestwig-Nuttlar (DE)
(74) Vertreter: Nunnenkamp, Jörg, Dr.

(56) Entgegenhaltungen:
- EP-A- 1 052 193
- DE-A- 19 900 679
- DE-A- 19 931 248
- DE-A- 19 934 939
- DE-U- 20 116 389
- FR-A- 2 773 350

## Beschreibung

Die Erfindung betrifft ein Versandgestell für Motorräder oder dergleichen Zweiräder mit zumindest Vorderrad und Hinterrad, mit einer Basis, ferner mit wenigstens zwei Seitenwänden, von denen zumindest die vordere Seitenwand zum Beladen mit dem Zweirad nach außen umklappbar ist, und mit wenigstens einer als durchgängige Einfahrrinne zwischen seitlichen Trittflächen ausgebildeten Bodenwanne zur Aufnahme des Vorderrades und des Hinterrades, wobei eine vom Vorderrad zu überfahrende Erhebung im Rinnenverlauf der Einfahrrinne ein kollisionsfreies Einfahren des Zweirades sicherstellt.

Bei einem Versandgestell des eingangs beschriebenen Aufbaus entsprechend der FR 2 773 350 A1 kann nicht sichergestellt werden, dass beim Überfahren der Erhebung Kollisionen des Zweirades mit dem Versandgestell auftreten. Diesem Aspekt kommt vor dem Hintergrund, dass die Trittflächen bei der bekannten Ausgestaltung nur unzureichenden Halt bieten, was sich besonders bei schweren Zweirädern unter Umständen negativ bemerkbar macht, besondere Bedeutung zu.

Ein ähnliches Versandgestell ist Gegenstand der DE 199 00 679 A1. Hier geht es um eine Transport- und Lagermehrwegverpackung für ein motorbetriebenes Zweirad, welches über abklappbare Eckprofile verfügt. Der Grundkörper lässt sich per Gabelstapler oder per Hubwagen wie eine Palette händeln.

Eine Verpackung für ein motorgetriebenes Zweirad ist Gegenstand der DE 199 34 939 A1. Hier ist ein Boden mit Säulen als seitliche Begrenzungen vorgesehen, die sich in Ruhestellung auf den Boden abklappen lassen und in ihrer lotrechten Arbeitsstellung arretierbar sind. Im Bereich der Längsmittelachse des Bodens befindet sich eine Fahrspur bzw. Fahrrinne entlang welcher ein Zweirad auf den Boden aufgeschoben werden kann. Die Fahrspur ist in ihren Endbereichen zu Radmulden vertieft, sodass die Räder des Zweirades dort in gewissem Maße formschlüssig eingreifen können. Die Probleme um ein beschädigungsfreies Einfahren des Zweirades sind von diesem Dokument nicht maßgeblich beeinflusst worden.

Bei der DE 199 31 248 A1 geht es um eine Palette mit einem in Längsrichtung der Palette offenen Aufnahmekanal zum Einstellen und Halten des Zweirades. Von der Oberseite ist in eine Plattform der im Querschnitt trapezförmig gestaltete Aufnahmekanal zum Einstellen der Räder des Zweirades eingeformt.

Weitere Versandgestelle werden im Rahmen der DE 197 31 868 C2, der DE 75 29 183 U1 sowie der EP 1 052 193 A1 beschrieben. Neben diesen wiederverwendbaren Versandgestellen für Motorräder oder vergleichbare Zweiräder kennt man darüber hinaus Einwegverpackungen überwiegend aus Holz, wie sie Gegenstand der EP 0 401 392 B1 sind.

Der gattungsbildende Stand der Technik hat sich grundsätzlich bewährt, ist jedoch verbesserungsfähig, was das problemlose Beladen mit dem jeweiligen Motorrad angeht. So können bei den bekannten Versandgestellen nach der EP 1 052 193 A1 dann Probleme auftreten, wenn besonders schwere Motorräder verpackt werden sollen. Denn in diesem Fall stellt das bekannte Gestell lediglich Verstrebungen zur Verfügung, die kaum gefahrlos betreten werden können. Hinzu kommt, dass bei solchen Motorradtypen die Gefahr besteht, dass beim Einfahren in die Bodenwanne beispielsweise ein Seitenständer, Fahrwerksausleger, Rahmenunterzüge etc. mit der Basis des Versandgestells kollidieren.

Völlig ungeeignet für die Verpackung schwerer Motorräder ist das im Rahmen der DE 197 31 868 C2 beschriebene Versandgestell, weil hier hochstehende Aufnahmevorrichtungen für die Vorderachse und das Hinterrad vorgesehen sind, in welche diese eingehoben werden müssen. Das ist manuell kaum möglich. - Hier will die Erfindung insgesamt Abhilfe schaffen.

Der Erfindung liegt das technische Problem zugrunde, ein Versandgestell der eingangs beschriebenen Gestaltung so weiter zu bilden, dass eine einfache und kollisionsfreie Beladung gelingt.

Zur Lösung dieses technischen Problems ist im Rahmen der Erfindung ein gattungsgemäßes Versandgestell für Motorräder oder dergleichen Zweiräder mit zumindest Vorderrad und Hinterrad dadurch gekennzeichnet, dass die Trittflächen mittels eines jeweils rinnenseitigen Anschlussrohres an die Einfahrrinne angeschlossen sind, wobei die Anschlussrohre im Anfangsbereich der Einfahrrinne ein sich entgegen der Einfahrrichtung öffnendes Einfahrmaul bilden.

Grundsätzlich können auch zwei durchgängige Einfahrrinnen verwirklicht sein, wenn beispielsweise das Versandgestell in Kombination mit einem Motorrad mit Seitenwagen eingesetzt werden soll. Üblicherweise kommt jedoch nur eine durchgängige Einfahrrinne zwischen den beiden seitlichen Trittflächen zur Verwendung. Auf diese Weise lassen sich selbst schwere Motorräder einfach und problemlos in das Versandgestell einbringen, weil die Trittflächen für einen sicheren Halt eines Bedieners sorgen, und zwar beidseitig der Einfahrrinne.

Dieses Einfahren wird noch dadurch erleichtert und kollisionsfrei gestaltet, dass die vom Vorderrad zu überfahrende Erhebung im Rinnenverlauf realisiert ist. Denn durch das Auffahren des Vorderrades des Zweirades auf die Erhebung werden evtl. vom Rahmen, Motor oder dergleichen abstehende und zuvor kollidierende Bestandteile, wie z. B. Seitenständer, Ausleger etc. gleichsam mit dem Vorderrad mit angehoben. Jedenfalls können solche abstehenden Bestandteile nun nicht (mehr) mit den Trittflächen kollidieren. Sobald das Vorderrad die Erhebung wieder verlässt, sorgt der sich an dessen Hinterkante zwangsläufig einstellende Hangabtrieb dafür, dass das Hinterrad über eine Rampe die Einfahrrinne erklimmt und hierdurch angehoben wird. Das heißt, sobald das Vorderrad die Erhebung verlässt und solchermaßen die Frontpartie des Motorrades abgesenkt wird, sorgt die sich gleichzeitig anhebende Heckpartie dafür, dass auch in diesem Fall Kollisionen zwischen Motorradbestandteilen und Versandgestell zuverlässig vermieden werden.

Dabei ist selbstverständlich die Rinnentiefe der Einfahrrinne sowohl im zugehörigen Hinterradstandbereich als auch im Vorderradstandbereich jeweils so gewählt, dass bei verladenem Motorrad genügend Freiraum zwischen den zuvor erwähnten Motorradbestandteilen und dem Versandgestell verbleibt.

Im Detail mag die Einfahrrinne als U-Profilschiene mit jeweils oberseitig an ihre U-Schenkel angeschlossenen Trittflächen ausgebildet sein, was die Herstellung vereinfacht. Außerdem steht hierdurch gleichsam eine durchgängige Trittfläche zur Verfügung, die lediglich durch die Einfahrrinne unterteilt wird.

Zur Darstellung der Erhebung ist die Einfahrrinne mit unterschiedlichen Rinnentiefen ausgerüstet. Dabei ist die Rinnentiefe üblicherweise im Bereich der Erhebung geringer als im Hinterrad- und Vorderradstandbereich. Um die Herstellung der Rinne so einfach wie möglich zu gestalten, sind die Rinnentiefe im Hinterradstandbereich und Vorderradstandbereich vorzugsweise übereinstimmend ausgebildet, wenngleich natürlich auch unterschiedliche Rinnentiefen an diesen Stellen möglich sind und von der Erfindung umfasst werden.

Damit sich das erfindungsgemäße Versandgestell problemlos bewegen lässt, können grundsätzlich an der Basis Rollen angebracht werden. Regelmäßig erfolgt der Transport der Versandgestelle (mit oder ohne hierauf festgezurrtem Motorrad) jedoch dadurch, dass ein Transportfahrzeug, üblicherweise ein Gabelstapler oder ein Hubwagen, das Transportgestell mit Gabelzinken unterfährt. Dabei hat es sich als vorteilhaft erwiesen, wenn die Einfahrrinne eine äußere Breite aufweist, die an den Abstand der Gabelzinken des betreffenden Transportfahrzeuges bzw. Gabelstaplers angepasst ist. Auf diese Weise lässt sich ein besonders sicherer Transport gewährleisten, weil die Längserstreckung der Gabelzinken und die Längserstreckung des Versandgestells übereinstimmen.

Selbstverständlich kann das Transportfahrzeug bzw. der Gabelstapler das Versandgestell auch quer transportieren, indem die Gabelzinken in Querrichtung unter die Basis fahren. Während beim Transport in Längsrichtung die Einfahrrinne gleichsam für die automatische Führung der Gabelzinken sorgt, müssen in diesem Fall jedoch zusätzliche Führungslaschen vorgesehen werden.

Bei der Erhebung handelt es sich regelmäßig im Längsschnitt um einen trapezförmigen Aufsatz im Vergleich zum Boden der Einfahrrinne. Dieser trapezförmige Aufsatz verfügt über jeweils eine anfangsseitige und eine endseitige Auffahrrampe, damit das Auffahren und Abrollen des Vorderrades problemlos gelingt. Bei dieser Erhebung mag es sich um einen entsprechend gebogenen Einsatz für eine ansonsten trogförmige Einfahrrinne handeln. Im Rahmen der Erfindung wird jedoch so vorgegangen, dass es sich insofern um ein einstückiges Blechbiegestanzteil handelt, welches als Einfahrrinne zum Einsatz kommt.

Die Trittflächen sind jeweils als Gittermatte mit dem rinnenseitigen Anschlussrohr ausgebildet, um scharfe Kanten im Bereich der Einfahrrinne zu vermeiden, die schlimmstenfalls die Reifen verletzen oder Felgen beschädigen können. In die gleiche Richtung zielt das sich entgegen der Einfahrrichtung öffnende Einfahrmaul. Dieses Einfahrmaul wird im einfachsten Sinne dadurch gebildet, dass die jeweils rinnenseitigen Anschlussrohre bogenförmig von der Rinne fortlaufen und an jeweilige Eckposten angeschlossen sind. Dieses Konstruktionsdetail trägt zusätzlich zur Stabilisierung der Trittflächen bzw. des gesamten Versandgestells bei.

Die hintere Seitenwand verfügt in der Regel über einen abklappbaren Sicherungshebel zum Schutz vorstehender Zweiradteile wie zum Beispiel Topcase, Koffer, etc.. Selbstverständlich lässt sich dieser Sicherungshebel bei Bedarf mit einem Kunststoffüberzug versehen, um Lackbeschädigungen oder dergleichen zu vermeiden. - Ein in die Einfahrrinne verstellbar eingreifender Frontanschlag für das Vorderrad sorgt dafür, dass das Transportgestell ohne größere Änderungen für eine Vielzahl von Motorrädern mit jeweils unterschiedlichem Radstand zwischen Vorderrad und Hinterrad eingesetzt werden kann.

Schließlich verfügen die Seitenwände bzw. hierzu gehörige Vertikalpfosten des Versandgestells im Kopfbereich vorteilhaft über Zentrierzapfen, in die bei einer Stapelung mehrerer Versandgestelle übereinander komplementäre Zentriereinformungen im Bodenbereich des darüber befindlichen Gestells bzw. der daran anschließenden Eckpfosten eingreifen. Hierdurch lassen sich die jeweiligen Versandgestelle problemlos stapeln, und zwar auch dann, wenn kein Motorrad hierin aufbewahrt wird. Denn für diesen Fall lassen sich die vordere Seitenwand und die hintere Seitenwand jeweils umklappen und auf die Basis bzw. die Gittermatte auflegen. Dadurch werden im jeweiligen Bereich der Gelenke Zentrierausbildungen der Eckpfosten zugänglich, die nun mit den besagten Zentriereinformungen im Bodenbereich des darüber befindlichen Gestells zusammenwirken.

Im Ergebnis stellt die Erfindung ein wiederverwendbares Versandgestell für Motorräder oder dergleichen Zweiräder zur Verfügung, welches für einen sicheren und problemlosen Transport - auch schwerer Motorräder - besonders geeignet ist. Hierfür sorgen zunächst einmal die Trittflächen beidseitig der durchgängigen Einfahrrinne, die sicheren Halt gewährleisten, auch wenn nicht nur eine, sondern zwei Bedienpersonen für das Verladen benötigt werden. Außerdem stellt die Einfahrrinne mit der darin ausgebildeten Erhebung sicher, dass gerade beim kritischen Einfahren in die Einfahrrinne bisher fast unvermeidliche Kollisionen zwischen abstehenden Motorradbestandteilen und dem Versandgestell zuverlässig vermieden werden.

Denn diese Erhebung gewährleistet, dass das Vorderrad über die Basis der Einfahrrinne hinaus angehoben wird, so dass auch die entsprechenden abstehenden Bestandteile von dem Versandgestell entfernt werden. Erst wenn auch das Hinterrad angehoben wird, wird gleichzeitig der Frontbereich abgesenkt, so dass Kollisionen nicht zu befürchten sind. Hierin sind die wesentlichen Vorteile zu sehen.

Im Folgenden wird die Erfindung anhand einer lediglich ein Ausführungsbeispiel darstellenden Zeichnung näher erläutert; es zeigen:
- Fig. 1: das erfindungsgemäße Versandgestell bei hochgeklappter hinterer Seitenwand mit Blickrichtung entgegen der Einfahrrichtung,
- Fig. 2: den Gegenstand nach Fig. 1 im Bereich der vorderen abgeklappten Seitenwand,
- Fig. 3: eine Detailansicht der Einfahrrinne im Bereich der Erhebung,
- Fig. 4: die vordere Seitenwand mit abgeklapptem Sicherungshebel und
- Fig. 5: eine Detailansicht des Versandgestells im Bereich eines hinteren Eckpfostens.

In den Figuren ist ein Versandgestell für Motorräder mit Vorderrad und Hinterrad dargestellt. Dieses Versandgestell wird dazu benutzt, fahrbereite Motorräder aufzunehmen und vom Herstellerwerk an einen Händler zu versenden. Nach dortiger Entfernung des Motorrades lässt sich das Versandgestell zusammenklappen und an das Werk wieder zurücksenden. Das gesamte Versandgestell ist im Rahmen des Ausführungsbeispiels aus Metall, insbesondere Stahl, gefertigt, wenngleich grundsätzlich auch andere Herstellungsmaterialien denkbar sind und umfasst werden, beispielsweise (glasfaserverstärkter) Kunststoff (GFK).

Im Einzelnen verfügt das Versandgestell über eine Basis 1 und zwei Seitenwände 2, 3, nämlich eine hintere Seitenwand 3 und eine vordere Seitenwand 2. Beide Seitenwände 2, 3 setzen sich im Wesentlichen aus jeweils zwei Eckpfosten 2a, 2b bzw. 3a, 3b zusammen, die jeweils durch eine Quertraverse 4 miteinander verbunden sind. Die Quertraverse 4 verfügt jeweils über ein Profil im Querschnitt, welches insbesondere im Bereich der vorderen Seitenwand 2 sicherstellt, dass die Reifen des Motorrades hierüber problemlos rollen können. Üblicherweise wird hier auf einen trapezförmigen Querschnitt der Quertraversen 4 zurückgegriffen.

Die vordere Seitenwand 2 lässt sich sowohl nach außen abklappen, wie dies in Fig. 2 dargestellt ist, als auch nach innen auf die Basis 1 auflegen. Das geschieht insbesondere dann, wenn das Versandgestell nach Entladen des Motorrades wieder zum Werk zurückgebracht werden soll. Dann wird auch die hintere Seitenwand 3 auf die Basis 1 aufgelegt. Für diesen Klappvorgang sorgen jeweilige Gelenke 5 im Bereich des Fußes der vier Eckpfosten 2a, 2b, 3a, 3b (vgl. Fig. 5).

Zur Aufnahme der beiden Räder des Motorrades, d. h. des Vorderrades und des Hinterrades, dient eine Bodenwanne 6, bei welcher es sich im Rahmen des Ausführungsbeispiels um eine als U-Profilschiene ausgebildete Einfahrrinne 6 handelt. Diese Einfahrrinne 6 mag gegenüber der Basis 1 schräggestellt sein, um einen (Regen-)Wasserablauf zu gewährleisten. Bewährt haben sich hier Schrägstellungen von einigen Prozent, beispielsweise 2 %. Dabei steht regelmäßig das Vorderrad etwas höher als das Hinterrad.

Im Übrigen ist diese Einfahrrinne 6 größtenteils nach vorne, dem Vorderrad folgend, schräg zulaufend ausgebildet, weil das üblicherweise schmalere Vorderrad weniger Platz als das breitere Hinterrad benötigt. Hierbei handelt es sich jedoch um eine Option, welcher nur bedarfsweise entsprochen wird.

Anhand der Fig. 3 wird deutlich, dass an die Einfahrrinne bzw. U-Profilschiene 6 bzw. deren dortige U-Schenkel 6a, 6b jeweils oberseitig Trittflächen 7 angeschlossen sind. Demgegenüber erstreckt sich die Basis 6c bzw. der Grund der Einfahrrinne 6 in Richtung auf einen Boden, auf welchem das Versandgestell aufsteht. Die Einfahrrinne 6 ist durchgängig ausgebildet und unterteilt die beiden seitlichen Trittflächen 7 symmetrisch.

Eine vom Vorderrad zu überfahrende Erhebung 8 stellt ein kollisionsfreies Einfahren des Zweirades sicher. Zu diesem Zweck verfügt die Einfahrrinne 6 über im Wesentlichen drei Bereiche, und zwar einen Hinterradstandbereich 6', die Erhebung 8 und einen Vorderradstandbereich 6''. Dabei ist die Rinnentiefe der Einfahrrinne 6 im Bereich der Erhebung 8 geringer als im Hinterradstandbereich 6' und im Vorderradstandbereich 6'', wobei die jeweiligen Rinnentiefen im Hinterradstandbereich 6' und Vorderradstandbereich 6'' gleich ausgebildet sind.

Anhand der Fig. 1 und 3 erkennt man, dass die Erhebung 8 im Längsschnitt als im Vergleich zum Boden bzw. der U-Basis 6c der Einfahrrinne 6 trapezförmiger Aufsatz mit jeweils anfangsseitiger und endseitiger Auffahrrampe 8a, 8b ausgebildet ist. Auf diese Weise wird das Motorrad angehoben, sobald das Vorderrad die anfangsseitige Auffahrrampe 8a der Erhebung 8 erreicht, so dass abstehende Bestandteile nicht mit den Trittflächen 7 in Berührung kommen. Wenn nun das Vorderrad die Erhebung 8 über die endseitige Auffahrrampe 8b verlässt, wird gleichzeitig das dann in die Einfahrrinne 6 eintauchende Hinterrad angehoben, und zwar durch eine Auffahrrampe 9 im Anfangsbereich der Einfahrrinne 6. Auf diese Weise wird die Absenkbewegung des Frontbereiches des Motorrades beim Überlaufen des Vorderrades über die endseitige Auffahrrampe 8b der Erhebung ausgeglichen, weil nun der heckseitige Bereich mit Hilfe des die Auffahrrampe 9 empor rollenden Hinterrades ausgeglichen wird.

Besonders anhand der Fig. 1 erkennt man, dass die Einfahrrinne eine äußere Breite aufweist, die an den Abstand von lediglich angedeuteten Gabelzinken 10 eines Transportfahrzeuges, vorliegend eines Gabelstaplers, angepasst ist. Folglich dienen die U-Schenkel 6a, 6b der Einfahrrinne 6 als Führungen für die betreffenden Gabelzinken 10. Soll dagegen das dargestellte Versandgestell von einem Gabelstapler quer ergriffen und transportiert werden, so sind seitliche Führungslaschen 11 für den Eingriff der Gabelzinken 10 vorgesehen (vgl. Fig. 2).

Bei den Trittflächen 7 handelt es sich jeweils um Gittermatten mit rinnenseitigem Anschlussrohr 12. Dieses rinnenseitige Anschlussrohr 12 bildet im Anfangsbereich der Einfahrrinne (d. h. im Bereich der dortigen Auffahrrampe 9; vgl. Fig. 2) ein sich entgegen der Einfahrrichtung öffnendes Einfahrmaul. Zu diesem Zweck gehen die jeweiligen Anschlussrohres 12 bogenförmig von ihrem Längsverlauf entlang der Einfahrrinne 6 in einen Querverlauf über und sind endseitig jeweils an die vorderen Eckpfosten 2a, 2b angeschlossen.

Anhand der Darstellung in Fig. 4 erkennt man, dass die jeweiligen Eckpfosten 2a, 2b, 3a, 3b mit kopfseitigen Zentrierzapfen 13 ausgerüstet sind, die in zugehörige Zentrierausnehmungen 14 im Fußbereich eines darüber gestapelten zweiten Versandgestelles eingreifen. Wenn jedoch die Seitenwände 2, 3 auf die Basis 1 aufgeklappt sind, formen die jeweiligen Eckpfosten 2a, 2b, 3a, 3b automatisch oberhalb der Gelenke 5 Zentrieransätze 15, die ebenfalls mit den Zentriereinformungen 14 eines aufgesetzten (gleichfalls zusammengeklappten) Versandgestelles zusammenwirken.

Ein an der vorderen Seitenwand 3 vorgesehener abklappbarer Sicherungshebel 16 sorgt dafür, dass über das Versandgestell evtl. vorstehende Zweiradteile, wie z. B. Topcase, Koffer, etc. geschützt werden. Dieser Sicherungshebel 16 mag mit einer Kunststoffschicht überzogen sein, um Lackbeschädigungen zu verhindern. Der Sicherungshebel 16 lässt sich in abgeklappter Stellung gemäß Fig. 4 arretieren und zum Überfahren mit dem Vorderrad in nach außen geklappter Position nach Fig. 2 in Flucht mit der Quertraverse 4 bringen.

Schließlich sorgt ein in die Einfahrrinne 6 verstellbar eingreifender Anschlag 17 dafür, dass Motorräder mit unterschiedlichen Radständen einwandfrei in der Einfahrrinne 6 aufgenommen werden. Zur endgültigen Fixierung des in das Versandgestell eingefahrenen Motorrades dienen Ösen 18, an welchen Zurrgurte zur Befestigung beispielsweise des Lenkkopfes oder der Gabel bzw. des hinteren Rahmenbereiches des Motorrades angreifen.

## Patentansprüche

1. Versandgestell für Motorräder oder dergleichen Zweiräder mit zumindest Vorderrad und Hinterrad, mit einer Basis (1), ferner mit wenigstens zwei Seitenwänden (2, 3) von denen zumindest die vordere Seitenwand (2) zum Beladen mit dem Zweirad nach außen umklappbar ist, und mit wenigstens einer als durchgängige Einfahrrinne (6) zwischen seitlichen Trittflächen (7) ausgebildeten Bodenwanne (6) zur Aufnahme des Vorderrades und des Hinterrades, wobei eine vom Vorderrad zu überfahrende Erhebung (8) im Rinnenverlauf der Einfahrrinne (6) ein kollisionsfreies Einfahren des Zweirades sicherstellt, **dadurch gekennzeichnet, dass**
- die Trittflächen (7) mittels eines jeweils rinnenseitigen Anschlussrohres (12) an die Einfahrrinne (6) angeschlossen sind, wobei
- die Anschlussrohre (12) im Anfangsbereich der Einfahrrinne (6) ein sich entgegen der Einfahrrichtung öffnendes Einfahrmaul bilden.

2. Versandgestell nach Anspruch 1, **dadurch gekennzeichnet, dass** die Einfahrrinne (6) als U-Profilschiene (6) mit jeweils oberseitig an ihre U-Schenkel (6a, 6b) angeschlossenen Trittflächen (7) ausgebildet ist.

3. Versandgestell nach Anspruch 1 oder 2, **dadurch gekennzeichnet, dass** die Einfahrrinne (6) zur Darstellung der Erhebung (8) unterschiedliche Rinnentiefen aufweist.

4. Versandgestell nach einem der Ansprüche 1 bis 3, **dadurch gekennzeichnet, dass** die Einfahrrinne (6) im Wesentlichen in drei Bereiche unterteilt ist, nämlich einen Hinterradstandbereich (6'), die Erhebung (8) und einen Vorderradstandbereich (6"), wobei die Rinnentiefe im Bereich der Erhebung (8) geringer ist als im Hinterradstandbereich (6') und Vorderradstandbereich (6" ), und wobei die Rinnentiefe im Hinterradstandbereich (6' ) und Vorderradstandbereich (6") vorzugsweise gleich ist.

5. Versandgestell nach einem der Ansprüche 1 bis 4, **dadurch gekennzeichnet, dass** die Einfahrrinne (6) eine äußere Breite aufweist, die an den Abstand von Gabelzinken (10) eines Transportfahrzeuges, beispielsweise Gabelstaplers, angepasst ist.

6. Versandgestell nach einem der Ansprüche 1 bis 5, **dadurch gekennzeichnet, dass** die Erhebung (8) im Längsschnitt als im Vergleich zum Boden (6c) der Einfahrrinne (6) trapezförmiger Aufsatz mit jeweils anfangsseitiger Auffahrrampe (8a) und endseitiger Auffahrrampe (8b) ausgebildet ist.

7. Versandgestell nach einem der Ansprüche 1 bis 6, **dadurch gekennzeichnet, dass** die Trittflächen (7) jeweils als Gittermatte mit dem rinnenseitigen Anschlussrohr (12) ausgebildet sind.

8. Versandgestell nach einem der Ansprüche 1 bis 7, **dadurch gekennzeichnet, dass** die Anschlussrohre (12) bogenförmig von ihrem Längsverlauf entlang der Einfahrrinne (6) in einen Querverlauf übergehen und endseitig jeweils an die vorderen Eckpfosten (2a, 2b) angeschlossen sind.

9. Versandgestell nach einem der Ansprüche 1 bis 8, **dadurch gekennzeichnet, dass** die hintere Seitenwand (3) einen abklappbaren Sicherungshebel (16) zum Schutz vorstehender Zweiradteile, wie z. B. Topcase, Koffer, etc. aufweist.

10. Versandgestell nach einem der Ansprüche 1 bis 9, **dadurch gekennzeichnet, dass** ein in die Einfahrrinne (6) verstellbar eingreifender Frontanschlag (17) für das Vorderrad vorgesehen ist.

## Claims

1. A transporter cradle for motorbikes or similar two-wheeled vehicles having at least one front wheel and one rear wheel, including a base (1), also including at least two lateral walls (2, 3) of which at least the front lateral wall (2) can be folded outwards to enable the two-wheeled vehicle to be loaded, and including at least one floor trough (6) in the form of a full-length entry channel (6) between walking surfaces (7) on either side thereof to accommodate the front wheel and the rear wheel, wherein an elevation (8) to be rolled over by the front wheel serves to prevent collision when the two-wheeled vehicle is inserted,
**characterised in that**
- the walking surfaces (7) are attached to the entry channel (6) by a connecting tube (12) on the channel side of each surface, wherein
- the connecting tubes (12) form an entry throat opening towards the direction of entry in the initial area of the entry channel (6).

2. The transporter cradle according to claim 1, **characterised in that** the entry channel (6) is conformed as a U-shaped rail (6) with walking surfaces (7) connected to the upper dies of each of the legs of the U-shape (6a, 6b).

3. The transporter cradle according to claim 1 or 2, **characterised in that** the entry channel (6) has varying channel depths for emphasising the elevation (8).

4. The transporter cradle according to any of claims 1 to 3, **characterised in that** the entry channel (6) is divided essentially into three sections, a rear wheel standing section (6'), the elevation (8) and a front wheel standing section (6''), wherein the channel depth in the elevation section (8) is smaller than in the rear wheel standing section (6') and the front wheel standing section (6''), and wherein the channel depth is preferably the same in the rear wheel standing section (6') and the front wheel standing section (6'').

5. The transporter cradle according to any of claims 1 to 4, **characterised in that** the entry channel (6) has an external width that is adapted to the distance between the fork arms (10) of a transporter vehicle, for example a fork-lift truck.

6. The transporter cradle according to any of claims 1 to 5, **characterised in that** the elevation (8) is conformed longitudinally as a trapezoidal hump with respect to the bottom (6c) of the entry channel (6), with an upwardly inclined ramp (8a) on the entry side and a downwardly inclined ramp (8b) on the exit side.

7. The transporter cradle according to any of claims 1 to 6, **characterised in that** the walking surfaces (7) each have the form of a grating with the connecting tube (12) on the channel side of each.

8. The transporter cradle according to any of claims 1 to 7, **characterised in that** the connecting tubes (12) bend in a arc from their lengthwise extension beside the entry channel (6) into a transverse extension and the frontal faces of each are attached to the front agle posts (2a, 2b).

9. The transporter cradle according to any of claims 1 to 8, **characterised in that** the rear lateral wall (3) is furnished with a foldable securing lever (16) for protecting protruding parts of the two-wheeled vehicle, such as topbox, panniers etc..

10. The transporter cradle according to any of claims 1 to 9, **characterised in that** a front stopper (17) that engages adjustably in entry channel (6) is provided for the front wheel.

## Revendications

1. Châssis pour le transport de motocyclettes ou de deux-roues de ce type possédant au moins une roue avant et une roue arrière, avec une base (1), de plus avec deux panneaux latéraux (2, 3), parmi lesquels au moins le panneau latéral (2) avant est rabattable vers l'extérieur pour le déchargement du deux-roues, et avec au moins un baquet de sol (6) ayant la forme d'un couloir d'accès (6) continu situé entre les plateaux (7) pour la réception de la roue avant et de la roue arrière, une élévation (8) à franchir par la roue avant dans le tracé du couloir d'accès (6) garantissant un accès sans collision du deux-roues,
**caractérisé en ce que**
- les plateaux (7) sont assemblés respectivement au couloir d'accès (6) au moyen d'un tube de raccordemént (12) côté couloir,
- les tubes de raccordement (12) formant dans la zone avant du couloir d'accès (6) un passage d'accès s'ouvrant dans le sens opposé à la marche.

2. Châssis pour le transport selon la revendication 1, **caractérisé en ce que** le couloir d'accès (6) a la forme d'une barre profilée en U (6), possédant des plateaux (7) respectivement assemblés par le côté supérieur à ses montants en U (6a, 6b).

3. Châssis pour le transport selon la revendication 1 ou 2, **caractérisé en ce que** le couloir d'accès (6) présente des profondeurs différentes en vue d'obtenir l'élévation (8).

4. Châssis pour le transport selon l'une des revendications 1 à 3, **caractérisé en ce que** le couloir d'accès (6) est divisé pour l'essentiel en trois secteurs, notamment un secteur de position de roue arrière (6'), l'élévation (8) et un secteur de position de roue avant (6"), la profondeur de couloir étant moins importante au niveau de l'élévation (8) qu'au niveau du secteur de position de roue arrière (6') et au niveau du secteur de position de roue avant (6"), et la profondeur de couloir au niveau du secteur de position de roue arrière (6') et au niveau du secteur de position de roue avant (6") étant de préférence identique.

5. Châssis pour le transport selon l'une des revendications 1 à 4, **caractérisé en ce que** le couloir d'accès (6) possède une largeur extérieure qui est adaptée à l'espacement des bras de fourches (10) d'un véhicule de transport, par exemple un chariot élévateur.

6. Châssis pour le transport selon l'une des revendications 1 à 5, **caractérisé en ce que** l'élévation (8) à la forme, en coupe longitudinale par rapport au plancher (6c) du couloir d'accès (6), d'une corniche trapézoïdale possédant respectivement une rampe d'accès (8a) au niveau de l'accès et une rampe de sortie (8b) au niveau de la sortie.

7. Châssis pour le transport selon l'une des revendications 1 à 6, **caractérisé en ce que** les plateaux (7) sont respectivement formés en tant que tapis à treillis avec le tube de raccordement (12) du côté du couloir.

8. Châssis pour le transport selon l'une des revendications 1 à 7, **caractérisé en ce que** les tubes de raccordement (12) passent, en effectuant une courbe, le long du couloir d'accès (6), de leur tracé longitudinal en un tracé latéral et sont respectivement assemblés à l'extrémité aux montants d'angles (2a, 2b) avant.

9. Châssis pour le transport selon l'une des revendications 1 à 8, **caractérisé en ce que** le panneau arrière (3) possède un levier de sécurité (16) rabattable pour la protection des éléments proéminents du deux-roues, par exemple un topcase, des sacoches, etc.

10. Châssis pour le transport selon l'une des revendications 1 à 9, **caractérisé en ce qu'**une butée frontale (17) ajustable, se fixant dans le couloir d'accès (6), est prévue pour la roue avant.
